# EUROPÄISCHE PATENTSCHRIFT

(11) **EP 0 112 970 B1**
(45) Veröffentlichungstag und Bekanntmachung des Hinweises auf die Patenterteilung: **17.05.1989**
(21) Anmeldenummer: 83109445.3
(22) Anmeldetag: 22.09.1983
(51) Int. Cl.: F24C 7/06, F24C 15/22

(54) **Infrarot-Strahlungsanlage mit keramischen Heizkörpern**
Infra-red radiation device with ceramic heaters
Radiateur à infra-rouge avec des éléments chauffants en céramique

(30) Priorität: 03.12.1982 DE 3244793
(43) Veröffentlichungstag der Anmeldung: 11.07.1984
(73) Patentinhaber: Steinmetz, Manfried, D-3410 Northeim (DE)
(72) Erfinder: Lexer, Hans, Dipl.-Ing., D-3222 Freden/Leine (DE)
(74) Vertreter: Patentanwälte Rehberg + Hüppe

(56) Entgegenhaltungen:
- DE-B- 2 052 304
- FR-A- 1 158 364
- US-A- 2 590 417
- US-A- 2 627 014

## Beschreibung

Die Erfindung geht aus von einer Infrarot-Strahlungsanlage aus mehreren gleichartig ausgebildeten Heizelementen, von denen jedes einen Reflektor und einen in diesem gelagerten Heizkörper aufweist, wobei die Heizelemente aneinandergereiht angeordnet und entlang ihrer Längsränder durch Kuppelglieder miteinander schwenkbar verbunden sind. Eine Infrarot-Strahlungsanlageder eingangs beschriebenen Art ist aus der US-A-2 627 014 bekannt. Es ist ein Gehäuse aus stranggepreßtem Aluminiumprofil vorgesehen, welches den Reflektor und den in dem Reflektor angeordneten Heizkörper aufnimmt. Entlang den Längsrändern des Gehäuses sind Kuppelglieder vorgesehen, die im Sinne einer Nut/Feder- Verbindung eine Befestigung mehrerer Gehäuse miteinander erlauben. Im Bereich der Kuppelglieder ist das Gehäuse derart ausgeführt, so daß einerseits zwischen zwei verbundenen Gehäusen eine Anlage entsteht und andererseits ein gewisser Schwenkbereich erreicht wird. Weiterhin sind eine Vielzahl von zusätzlichen Befestigungselementen einerseits für das Heizelement und andererseits für das Gehäuse selbst vorgesehen. Vorteilhaft ist hier bereits die Möglichkeit gegeben, mehrere Heizelemente miteinander verbinden zu können und somit die resultierende Heizleistung entsprechend den jeweiligen Verhältnissen anpassen zu können. Nachteilig ist jedoch, daß diese aus mehreren Heizelementen gebildete Infrarot-Strahlungsanlage sich nur sehr beschränkt an die Geometrie der Bestrahlungsgüter anpassen läßt. Weiterhin nachteilig ist, daß die einzelnen Heizelemente aus einer Vielzahl von teilweise recht kompliziert aufgebauten Teilen besteht und somit in der Herstellung aufwendig ist.

Aus der DE-B-20 52 304 ist eine Infrarot-Strahlungsanlage bekannt, bei der für jeden keramischen Heizkörper ein, dessen Abmessungen angepaßter Reflektor vorgesehen ist, der die Heizkörper einseitig umschließt. Je nach der erforderlichen Heizleistung sind die elektrischen Heizkörper und die dazugehörigen Reflektoren verschieden groß, was eine verhältnismäßig große Lagerhaltung für die verschiedenen Typen von Infrarot-Strahlungsanlagen erforderlich macht. Außerdem ergeben sich mit den bekannten Heizkörpern und Reflektoren Schwierigkeiten bei großflächigen Anlagen, insbesondere bei von einer ebenen Fläche abweichenden Werkstückoberfläche.

Aufgabe der Erfindung ist es, diese Mängel zu beheben und eine Infrarot-Strahlungsanlage zu schaffen, die sich an die jeweils erforderlichen Heizleistungen und an die verschiedensten Geometrien der Bestrahlungsgüter in einfachster Weise anpassen läßt, ohne daß eine umfangreiche Lagerhaltung erforderlich wird.

Dies wird erfindungsgemäß dadurch erreicht, daß die Heizkörper als keramische Heizkörper ausgebildet sind, daß die Reflektoren aus Edelstahlblech bestehen, als unmittelbare Träger für den Heizkörper dienen und schräg gestellte Wände aufweisen, an deren längsverlaufenden Rändern die Kupplungsglieder in Form von Scharnieren aus Buchsen und Gelenk- oder Tragbolzen vorgesehen sind. Es wird hier also von der im Stand der Technik bekannten Zweiteilung zwischen Reflektor und Gehäuse abgegangen und der Reflektor als unmittelbaren Träger für den Heizkörper verwendet. Dadurch wird eine wesentliche Vereinfachung der einzelnen Heizelemente erreicht. Die Reflektoren weisen schräggestellte Wände auf, an deren längsverlaufenden Rändern dann die Kuppelglieder zur Verbindung der einzelnen Reflektoren untereinander zur Bildung der Infrarot-Strahlungsanlage vorgesehen sind. Durch diese besondere Ausbildung der Reflektoren, also durch die schräggestellten Wände in Verbindung mit der Anordnung der Kuppelglieder, wird ein sehr großer Schwenkbereich der einzelnen Heizelemente untereinander erreicht, der eine Anpassung der Infrarot-Strahlungsanlage an praktisch beliebig geformte Bestrahlungsgüter erlaubt. Es versteht sich, daß die Scharnierteile auch zur Aufnahme von sich über mehrere Reflektoren erstreckende Tragelemente, wie Stäbe, Rohre oder dgl., eingerichtet sind, so daß bei der Montage größerer Anlagen besondere Tragkonstruktionen eingespart werden können. Aus Gründen einer erleichterten Lagerhaltung werden vorzugsweise einheitliche oder gleichartige Strahler und Reflektoren verwendet.

Eine dem zu erzielenden Heizeffekt entsprechende Anzahl von Heizkörpern können nebeneinanderliegend in dem Reflektor untergebracht sein. Weiterhin können die Heizkörper stab- oder rechteckförmig geformt und paralell zueinanderliegend in dem gemeinsamen, sich über die mehreren Heizkörper erstreckenden Reflektor in wahlweiser Anordnung und Anzahl, dem gewünschten Heizeffekt entsprechend, angeordnet sein. Damit ergibt sich der Vorteil, daß sowohl die Heizleistung als auch die Anordnung, also insgesamt der Heizeffekt, den jeweils vorliegenden Bedingungen fast beliebig angepaßt werden kann.

Die Heizkörper können in ihren Endbereichen liegende Auflagen aufweisen, die zur Befestigung in dem Reflektor dienen. Separate Befestigungsteile sind somit nicht mehr erforderlich.

Die Heizkörper können parallel zur Reflektorlängsachse verlaufend im Reflektor untergebracht sein.

Der Erfindungsgedanke ist in den Zeichnungen wie folgt dargestellt und zwar zeigen:
Fig. 1 eine Draufsicht auf einen zur Aufnahme von beispielsweise drei Heizkörpern geeigneten Reflektor;
Fig. 2 einen Schnitt des Reflektors gemäß Fig. 1, bestückt mit zwei keramischen Heizkörpern;
Fig. 3 die perspektivische Ansicht eines Reflektors mit drei darin untergebrachten keramischen Heizkörpern;
Fig. 4 eine schematische Darstellung der gelenkigen Verbindung mehrerer Reflektoren mit den Tragbolzen;
Fig. 5 bis 7 Draufsicht, Seitenansicht und Ansicht von unten eines keramischen Heizkörpers, wie er vorzugsweise bei den erfindungsgemäßen Anlagen zur Verwendung gelangt;
Fig. 8 ein Bestückungsbeispiel einer aus zwolf Reflektoren bestehenden Strahlungsfläche;
Fig. 9 bis 16 schematische Darstellungen über Infrarot-Strahlungsanlagen aus erfindungsgemäßen Reflektoren und Heizkörpern für verschiedene Anwendungszwecke.

In Fig. 1 und 2 ist ein Reflektor wiedergegeben, der vorteilhaft aus hochglänzendem. Edelstahl besteht. Der Reflektor ist so geformt, daß sich zu beiden Seiten einem entsprechend breiten Rückenteil 1 schräggestellte Wände 2 anschließen, wobei im Rückenteil 1 Bohrungsgruppen 3a, 3b oder 3c vorgesehen sind für den wahlweisen Einbau von noch später zu beschreibenden elektrischen Heizkörpern 4. Außerdem sind am Rand Durchbohrungen 5 vorgesehen für das Hindurchführen von an den Heizkörpern 4 vorgesehenen Stromzuleitungen 6 (Fig. 1).

Schließlich weist der Reflektor an den Längsrändern der Teile 2 Buchsen 7 auf, die zur Aufnahme von Gelenk- oder Tragbolzen 8 bestimmt sind. Die Buchsen 7 sind derart versetzt und in solchem Abstand zueinander angeordnet, daß zwischen sie ein weiterer Reflektor mit seinen Gelenkbuchsen eingesetzt werden kann und auf diese Weise eine scharnierartige Verbindung mehrerer Reflektoren miteinander entsteht.

Selbstverständlich ist es auch möglich, in die Buchsen 7 Tragstäbe o. dgl. einzusetzen, die es gestatten, in einfachster Weise mehrere Reflektoren hintereinanderliegend zu einer Anlage aufzubauen.

Wie bereits gesagt, lassen sich in einem eben beschriebenen Reflektor mehrere keramische Heizkörper 4 nebeneinander unterbringen, je nachdem, wie groß die zu erzielende Heizleistung sein soll. Es werden dann beispielsweise ein, zwei oder drei Heizkörper 4 nebeneinander oder an einem der Anschlüsse 3a, 3b oder 3c befestigt.

Mit der gezeigten Reflektorausbildung ist es ohne Schwierigkeiten möglich, beliebig viele Reflektoren neben- und hintereinander vorzusehen, die dann untereinander durch die Scharnier verbunden sind und sich dem jeweiligen Bedarf entsprechend bzw. dem Verlauf der Oberfläche des zu beheizenden Werkstückes W anpassen können, wie es die Fig. 9 bis 16 schematisch wiedergeben.

Von besonderem Vorteil ist die Ausführung der zur Verwendung gelangenden keramischen Heizkörper. Diese besitzen, wie es besonders die Fig. 5 bis 7 erkennen lassen, eine schlanke, längliche, rechteckige Form, wobei die in den Keramikkörper eingebetteten Heizleiter 10 den in Fig. 7 gestrichelt eingezeichneten Verlauf haben und in die an den Enden der Keramikkörper 4 vorgesehenen Stromzuleitungen 6 übergehen.

Andererseits sind die Heizkörper nicht, wie bisher üblich, in ihrer Mitte mit einem Befestigungsstutzen versehen, sondern sie besitzen im Endbereich aus Keramikmasse gebildete Auflager 9, durch die beispielsweise ein Befestigungsdraht 11 hindurchgeführt ist. Wegen der Länge der Keramikkörper sind auf ihrer Rückseite zwei solcher Auflager 9 vorgesehen. Bei der wahlweisen Montage der Heizkörper im Reflektor werden die Befestigungsdrähte 11 durch die Bohrungen 3a, 3b oder 3c hindurchgeführt und auf der Reflektorrückseite miteinander verdrillt. Die Stromzuleitungen 6 hingegen werden durch die Bohrungen 5 hindurchgeführt und auf der Reflektorrückseite mit Anschlußklemmen verbunden.

## Patentansprüche

1. Infrarot-Strahlungsanlage aus mehreren gleichartig ausgebildeten Heizelementen, von denen jedes einen Reflektor und einen in diesem gelagerten Heizkörper aufweist, wobei die Heizelemente aneinandergereiht angeordnet und entlang ihrer Längsränder durch Kuppelglieder miteinander schwenkbar verbunden sind, dadurch gekennzeichnet, daß die Heizkörper (4) als keramische Heizkörper ausgebildet sind, daß die Reflektoren (1, 2) aus Edelstahlblech bestehen, als unmittelbare Träger für den Heizkörper (4) dienen und schräggestellte Wände (2) aufweisen, an deren längs verlaufenden Rändern die Kuppelglieder in Form von Scharnieren aus Buchsen (7) und Gelenk- oder Tragbolzen (8) vorgesehen sind.

2. Infrarot-Strahlungsanlage nach Anspruch 1, dadurch gekennzeichnet, daß eine dem zu erzielenden Heizeffekt entsprechende Anzahl von Heizkörpern (4) nebeneinanderliegend in dem Reflektor (1, 2) untergebracht sind.

3. lnfrarot-Strahlyngsgerät nach Anspruch 1 und 2, dadurch gekennzeichnet, daß die Heizkörper (4) stab- oder rechteckförmig geformt und parallel zueinander liegend in dem gemeinsamen, sich über die mehreren Heizkörper (4) erstreckenden Reflektor (1, 2) in wahlweiser Anordnung und Anzahl, dem gewünschten Heizeffekt entsprechend, angeordnet sind.

4. Infrarot-Strahlungsanlage nach Anspruch 1 bis 3, dadurch gekennzeichnet, daß die Heizkörper (4) in ihren Endbereichen liegende Auflager (9) aufweisen, die zur Befestigung in dem Reflektor (1, 2) dienen.

5. Infrarot-Strahlungsanlage nach Anspruch 1 bis 4, dadurch gekennzeichnet, daß die Heizkörper (4) parallel zur Reflektorlängsachse verlaufend im Reflektor (1, 2) untergebracht sind.

## Revendications

1. Installation d'irradiation infrarouge constituée de plusieurs éléments chauffants de conformation similaire, présentant chacun un réflecteur et un corps chauffant monté dans ce réflecteur, lesdits éléments chauffants étant disposés en rangées l'un contre l'autre et reliés ensemble de manière pivotante le long de leurs bords longitudinaux par des organes d'accouplement, caractérisée en ce que les corps chauffants (4) sont réalisés sous la forme de corps chauffants en céramique; en ce que les réflecteurs (1, 2) sont en tôle d'acier inoxydable; en ce que ces réflecteurs servent de supports directs pour les corps chauffants (4) et présentent des parois obliques (2) sur les bords longitudinaux desquelles sont prévus les organes d'accouplement sous la forme de charnières constituées par des douilles (7) et des broches d'articulation ou de support (8).

2. Installation d'irradiation infrarouge selon la revendication 1, caractérisée en ce qu'un nombre de corps chauffants (4) correspondant à l'effet de chauffage recherché sont montés côte à côte dans le réflecteur (1, 2).

3. Appareil d'irradiation infrarouge selon les revendications 1 et 2, caractérisé en ce que les corps chauffants (4) ont la forme de barres ou ont une forme rectangulaire, et sont disposés parallèlement côte à côte dans le réflecteur (1, 2) commun, qui s'étend sur plusieurs corps chauffants (4), la disposition et le nombre des corps chauffants (4) étant choisies librement en fonction de l'effet de chauffage recherché.

4. Installation d'irradiation infrarouge selon les revendications 1 à 3, caractérisée en ce que les corps chauffants (4) présentent, dans leurs parties terminales, des bossages d'appui (9) servant à leur fixation dans le réflecteur (1, 2).

5. Installation d'irradiation infrarouge selon les revendications 1 à 4, caractérisée en ce que les corps chauffants (4) sont disposés dans le réflecteur (1, 2) en s'étendant parallèlement à l'axe longitudinal de réflecteur.

## Claims

1. Infrared radiation apparatus composed of several identically designed heating elements, each of which has a reflector and a heating body mounted in this, the heating elements being arranged in a row next to one another and being connected pivotably to one another along their longitudinal edges by means of coupling members, characterized in that the heating bodies (4) are designed as ceramic heating bodies, and in that the reflectors (1, 2) consist of high-grade sheet steel, serve as direct carriers for the heating bodies (4) and have inclined walls (2), on the longitudinal edges of which are provided coupling members in the form of hinges composed of bushes (7) and of joint or support pins (8).

2. Infrared radiation apparatus according to Claim 1, characterized in that a number of heating bodies (4) corresponding to the heating effect to be achieved are accommodated next to one another in the reflector (1, 2).

3. Infrared radiation apparatus according to Claims 1 and 2, characterized in that the heating bodies (4) are bar-shaped or rectangular and are arranged parallel to one another in the common reflector (1, 2), extending over the several heating bodies (4), in a selective arrangement and number corresponding to the desired heating effect.

4. Infrared radiation apparatus according to Claims 1 to 3, characterized in that the heating bodies (4) have rests (9) which are located in their end regions and which serve for fastening in the reflector (1, 2).

5. Infrared radiation apparatus according to Claims 1 to 4, characterized in that the heating bodies (4) are accommodated in the reflector (1, 2) so as to extend parallel to the longitudinal axis of the reflector.
